# EUROPÄISCHE PATENTSCHRIFT

(11) **EP 3 304 501 B1**
(45) Veröffentlichungstag und Bekanntmachung des Hinweises auf die Patenterteilung: **29.04.2020**
(21) Anmeldenummer: 16724611.5
(22) Anmeldetag: 17.05.2016
(51) Int. Cl.: G07C 9/00

(54) **ELEKTRONISCHES ZUGANGSKONTROLLVERFAHREN**
ELECTRONIC ACCESS CONTROL METHOD
PROCÉDÉ DE CONTRÔLE D'ACCÈS ÉLECTRONIQUE

(30) Priorität: 27.05.2015 DE 102015108330
(43) Veröffentlichungstag der Anmeldung: 11.04.2018
(73) Patentinhaber: Bundesdruckerei GmbH, 10969 Berlin (DE)
(72) Erfinder: MAGGIONI, Christoph, 10961 Berlin (DE)
(74) Vertreter: Patentship Patentanwaltsgesellschaft mbH
(86) Internationale Anmeldenummer: PCT/EP2016/060958
(87) Internationale Veröffentlichungsnummer: WO 2016/188788

(56) Entgegenhaltungen:
- EP-A2- 1 903 477
- WO-A1-2005/027023
- WO-A2-2008/055181
- DE-A1-102004 048 403
- DE-A1-102010 016 098
- DE-A1-102012 203 311
- DE-A1-102012 205 079
- US-A1- 2013 215 275
- US-A1- 2013 250 087
- US-A1- 2013 342 703
- US-A1- 2014 337 930
- US-B2- 8 657 190
- Michael Zollh?fer ET AL: "Automatic reconstruction of personalized avatars from 3D face scans", Computer Animation and Virtual Worlds, vol. 22, no. 2-3, 12 April 2011 (2011-04-12), pages 195-202, XP55177262, ISSN: 1546-4261, DOI: 10.1002/cav.405

## Beschreibung

Die vorliegende Erfindung betrifft das Gebiet der elektronischen Zugangskontrolle, insbesondere der elektronischen Zugangskontrolle an Grenzübergängen.

Die Druckschrift DE 10 2012 203 311 A1 offenbart ein Verfahren zum Identifizieren einer Person, nach dem Oberbegriff von Anspruch 1.

Die Druckschrift US 2013/250087 A1 offenbart ein System, das prädiktive Kopf- und Augenbewegungsmodelle für die Erfassung von Irisbildern implementiert, während sich die Person bewegt und sich in beträchtlicher Entfernung von einem Sensor befindet.

Die Druckschrift US 2014/337930 A1 bezieht sich auf biometrisch authentifizierte Zugangssysteme. Es beschreibt Lebenderkennung durch Erzeugen eines Temperaturprofils des Gesichts eines Benutzers unter Verwendung einer Deep-Infrarot-Kamera und anschließendes Analysieren des Temperaturprofils, um zu bestätigen, dass das Gesicht eine erwartete Temperatur oder ein Temperaturmuster eines menschlichen Gesichts aufweist.

Die Druckschrift US 8 657 190 B2 offenbart eine Vorrichtung für einen Kontrollpunkt. Ein einfaches erstes biometrisches System, beispielsweise ein Fingerabdruckscanner, ist an der Eingangstür installiert, um den Zugang zur Schleuse zu überprüfen. In der Ausgangstür ist eine Kamera zur biometrischen Erkennung, beispielsweise Gesichtserkennung, einer Person die den Schließbereich betreten hat integriert.

Elektronische Zugangskontrollen von Personen sind in einer Mehrzahl von Anwendungen von besonderem Interesse. Insbesondere bei Zugangskontrollen an Grenzübergängen, beispielsweise an Flughäfen, ist eine effiziente Identifikation der Personen wünschenswert, um den Personen einen Zugang zu gewähren oder zu verweigern. Gegenwärtig wird bei einer elektronischen Zugangskontrolle einer Person ein Identifikationsdokument der Person, beispielsweise ein Personalausweis oder ein Reisepass, an einer Eingangstür verifiziert. Die Person betritt anschließend einen Bereich hinter der Eingangstür, welche daraufhin geschlossen wird. In diesem Bereich wird schließlich ein biometrisches Merkmal der Person erfasst, um die Identität der Person zu verifizieren. Die elektronische Zugangskontrolle erfolgt somit üblicherweise auf Basis zweier unabhängiger Schritte, wobei eine Vereinzelung der Personen durchgeführt wird. Dies ist mit einem hohen Zeitaufwand bei der Identifizierung der Personen verbunden und führt zu einer verringerten Effizienz der elektronischen Zugangskontrolle.

Es ist daher die Aufgabe der vorliegenden Erfindung, ein effizientes Konzept zur elektronischen Zugangskontrolle zu schaffen.

Diese Aufgabe wird durch die Merkmale der unabhängigen Ansprüche gelöst. Vorteilhafte Weiterbildungsformen sind Gegenstand der abhängigen Patentansprüche, der Beschreibung sowie der Figuren.

Dadurch wird erreicht, dass die elektronische Zugangskontrolle schneller durchgeführt werden kann, und somit die Effizienz der elektronischen Zugangskontrolle erhöht wird. Ferner kann ein Durchsatz zu identifizierender Personen bei elektronischen Zugangskontrollen erhöht werden.

Das Identifikationsdokument kann eines der folgenden Identifikationsdokumente sein: Identitätsdokument, wie Personalausweis, Reisepass, Zugangskontrollausweis, Berechtigungsausweis, Unternehmensausweis, Steuerzeichen oder Ticket, Geburtsurkunde, Führerschein oder Kraftfahrzeugausweis, Zahlungsmittel, beispielsweise eine Bankkarte oder Kreditkarte. Das Identifikationsdokument kann ferner einen elektronisch auslesbaren Schaltkreis, beispielsweise einen RFID-Chip umfassen. Das Identifikationsdokument kann ein- oder mehrlagig bzw. papier- und/oder kunststoffbasiert sein. Das Identifikationsdokument kann aus kunststoffbasierten Folien aufgebaut sein, welche zu einem Kartenkörper mittels Verkleben und/oder Laminieren zusammengefügt werden, wobei die Folien bevorzugt ähnliche stoffliche Eigenschaften aufweisen.

Das Personenreferenzbild kann gemäß dem Standard ISO/IEC 19794 oder dem Standard ICAO 9303 standardisiert sein. Das Personenbild kann durch die Biometrie-Erfassungseinrichtung perspektivisch entzerrt werden.

Die Personenkennung kann ein Personendatum, beispielsweise ein Name, der Person sein. Die Personenkennung kann ferner ein Code und/oder ein Pseudonym sein, welche der Person zugeordnet sind. Die Personenkennung kann eine Restricted-ID des Identifikationsdokumentes gemäß dem Standard BSI TR-03110 sein.

Der Vergleich kann unter Verwendung einer optischen Mustererkennung durchgeführt werden. Die optische Mustererkennung kann eine Extraktion von Bildmerkmalen des Identifikationsmerkmals und des biometrischen Merkmals, beispielsweise unter Verwendung einer Scale-Invariant Feature Transform (SIFT), umfassen.

Der Vergleich kann unter Verwendung einer optischen Mustererkennung durchgeführt werden. Die optische Mustererkennung kann eine Extraktion von Bildmerkmalen des Personenreferenzbildes und des Personenbildes, beispielsweise unter Verwendung einer Scale-Invariant Feature Transform (SIFT), umfassen.

Das elektronische Zugangskontrollsystem kann zur elektronischen Zugangskontrolle an Grenzübergängen eingesetzt werden. Die Identifikations-Erfassungseinrichtung kann ein Leseterminal für Identifikationsdokumente umfassen.

Das elektronische Zugangskontrollverfahren kann mittels des elektronischen Zugangskontrollsystems durchgeführt werden. Weitere Merkmale des elektronischen Zugangskontrollsystems ergeben sich unmittelbar aus der Funktionalität des elektronischen Zugangskontrollverfahrens.

Die Erfindung kann in Hardware und/oder Software realisiert werden.

Weitere Ausführungsbeispiele werden Bezug nehmend auf die beiliegenden Figuren näher erläutert. Es zeigen:
- Fig. 1: ein Diagramm eines elektronischen Zugangskontrollverfahrens zum Identifizieren einer Person innerhalb eines Zugangsbereichs gemäß einer Ausführungsform;
- Fig. 2: ein Diagramm eines elektronischen Zugangskontrollsystems zum Identifizieren einer Person innerhalb eines Zugangsbereichs gemäß einer Ausführungsform; und
- Fig. 3: ein Diagramm eines elektronischen Zugangskontrollsystems zum Identifizieren einer Person innerhalb eines Zugangsbereichs gemäß einer Ausführungsform.

Fig. 1 zeigt ein Diagramm eines elektronischen Zugangskontrollverfahrens 100 zum Identifizieren einer Person innerhalb eines Zugangsbereichs gemäß einer Ausführungsform. Der Person ist ein Identifikationsdokument zugeordnet.

Das elektronische Zugangskontrollverfahren 100 umfasst ein Erfassen 101 eines Identifikationsmerkmals der Person in dem Zugangsbereich anhand des Identifikationsdokumentes mittels einer Identifikations-Erfassungseinrichtung, ein Übermitteln 103 des Identifikationsmerkmals durch die Identifikations-Erfassungseinrichtung zu einer Biometrie-Erfassungseinrichtung, und ein Erfassen 105 eines biometrischen Merkmals der Person durch die Biometrie-Erfassungseinrichtung innerhalb des Zugangsbereichs ansprechend auf den Empfang des Identifikationsmerkmals, um die Person zu identifizieren.

Erfindungsgemäß umfasst das elektronische Zugangskontrollverfahren 100 ein Erfassen der Person in dem Zugangsbereich durch eine Personen-Erfassungseinrichtung, welche als Infrarotkamera ausgebildet ist. Das Erfassen 105 des biometrischen Merkmals der Person durch die Biometrie-Erfassungseinrichtung innerhalb des Zugangsbereichs wird ansprechend auf den Empfang des Identifikationsmerkmals und die Erfassung der Person durchgeführt.

Fig. 2 zeigt ein Diagramm eines elektronischen Zugangskontrollsystems 200 zum Identifizieren einer Person innerhalb eines Zugangsbereichs gemäß einer Ausführungsform. Der Person ist ein Identifikationsdokument zugeordnet.

Das elektronische Zugangskontrollsystem 200 umfasst eine Biometrie-Erfassungseinrichtung 203 zum Erfassen eines biometrischen Merkmals der Person innerhalb des Zugangsbereichs, und eine Identifikations-Erfassungseinrichtung 201 zum Erfassen eines Identifikationsmerkmals der Person in dem Zugangsbereich anhand des Identifikationsdokumentes, wobei die Identifikations-Erfassungseinrichtung 201 ausgebildet ist, das Identifikationsmerkmal zu der Biometrie-Erfassungseinrichtung 203 zu übermitteln, wobei die Biometrie-Erfassungseinrichtung 203 ausgebildet ist, ansprechend auf den Empfang des Identifikationsmerkmals das biometrische Merkmal der Person innerhalb des Zugangsbereichs zu erfassen, um die Person zu identifizieren.

Erfindungsgemäß umfasst das elektronische Zugangskontrollsystem 200 ferner eine Personen-Erfassungseinrichtung, die als Infrarotkamera ausgebildet ist. zum Erfassen der Person in dem Zugangsbereich. Die Biometrie-Erfassungseinrichtung 203 ist ausgebildet das biometrische Merkmal der Person innerhalb des Zugangsbereichs ansprechend auf den Empfang des Identifikationsmerkmals von der Identifikations-Erfassungseinrichtung 201 und die Erfassung der Person durch die Personen-Erfassungseinrichtung zu erfassen.

Fig. 3 zeigt ein Diagramm eines elektronischen Zugangskontrollsystems 200 zum Identifizieren einer Person 301 innerhalb eines Zugangsbereichs 303 gemäß einer Ausführungsform. Der Person 301 ist ein Identifikationsdokument 305 zugeordnet.

Das elektronische Zugangskontrollsystem 200 umfasst eine Biometrie-Erfassungseinrichtung 203 zum Erfassen eines biometrischen Merkmals der Person 301 innerhalb des Zugangsbereichs 303, und eine Identifikations-Erfassungseinrichtung 201 zum Erfassen eines Identifikationsmerkmals der Person 301 in dem Zugangsbereich 303 anhand des Identifikationsdokumentes 305, wobei die Identifikations-Erfassungseinrichtung 201 ausgebildet ist, das Identifikationsmerkmal zu der Biometrie-Erfassungseinrichtung 203 zu übermitteln, wobei die Biometrie-Erfassungseinrichtung 203 ausgebildet ist, ansprechend auf den Empfang des Identifikationsmerkmals das biometrische Merkmal der Person 301 innerhalb des Zugangsbereichs 303 zu erfassen, um die Person 301 zu identifizieren.

Die Identifikations-Erfassungseinrichtung 201 kann ein Leseterminal für Identifikationsdokumente umfassen. Die Biometrie-Erfassungseinrichtung 203 umfasst eine Infrarotkamera. Die Biometrie-Erfassungseinrichtung 203 vergleicht das Identifikationsmerkmal mit dem biometrischen Merkmal. Das biometrische Merkmal der Person 301 kann ein Personenbild sein, und das Identifikationsmerkmal der Person 301 kann ein Personenreferenzbild sein.

Der Zugangsbereich 303 ist durch eine Eingangtür 307 beschrankt, wobei das biometrische Merkmal der Person 301 bei geöffneter oder bei geschlossener Zugangsschranke 307 durch die Biometrie-Erfassungseinrichtung 203 erfasst wird. Das elektronische Zugangskontrollsystem 200 umfasst ferner eine Personen-Erfassungseinrichtung 309, zum Erfassen der Person 301 in dem Zugangsbereich 303. Die Personen-Erfassungseinrichtung 309 erfasst die Person 301 in dem Zugangsbereich 303 unter Verwendung eines vorbestimmten Körpermodells und/oder eines vorbestimmten Bewegungsmodells der Person 301. Die Personen-Erfassungseinrichtung 309 führt kann ferner eine Lebenderkennung der Person 301 in dem Zugangsbereich 303 durch. Die Biometrie-Erfassungseinrichtung 203 ist ausgebildet, das biometrische Merkmal der Person 301 innerhalb des Zugangsbereichs 303 ansprechend auf den Empfang des Identifikationsmerkmals von der Identifikations-Erfassungseinrichtung 201 und die Erfassung der Person 301 durch die Personen-Erfassungseinrichtung 309 zu erfassen.

Das Erfassen des Identifikationsmerkmals der Person 301 durch die Identifikations-Erfassungseinrichtung 201 kann auf verschiedene Weisen durchgeführt werden. Das Identifikationsmerkmal der Person 301 kann beispielsweise aus dem Identifikationsdokument 305 elektronisch ausgelesen werden. Das Identifikationsmerkmal der Person 301 kann ferner auf das Identifikationsdokument 305 aufgebracht sein, und optisch erfasst werden.

Ferner kann das Identifikationsmerkmal der Person 301 durch einen Identifikationsmerkmalsserver 311 über ein Kommunikationsnetzwerk 313 bereitgestellt werden. Das Erfassen des Identifikationsmerkmals der Person 301 durch die Identifikations-Erfassungseinrichtung 201 umfasst dabei ein Auslesen einer Personenkennung, welche auf die Person 301 hinweist, aus dem Identifikationsdokument 305 durch die Identifikations-Erfassungseinrichtung 201, ein Übermitteln der Personenkennung zu dem Identifikationsmerkmalsserver 311 über das Kommunikationsnetzwerk 313 durch die Identifikations-Erfassungseinrichtung 201, um das Identifikationsmerkmal der Person 301 von dem Identifikationsmerkmalsserver 311 abzurufen, und ein Empfangen des Identifikationsmerkmals der Person 301 durch die Identifikations-Erfassungseinrichtung 201 über das Kommunikationsnetzwerk 313 von dem Identifikationsmerkmalsserver 311.

Gemäß einer weiteren Ausführungsform ist das biometrische Merkmal der Person 301 ein Personenbild, wobei das Identifikationsmerkmal der Person 301 eine mittels der Identifikations-Erfassungseinrichtung 201 aus dem Identifikationsdokument 305 ausgelesene Personenkennung ist, welche auf die Person 301 hinweist. Die Identifikations-Erfassungseinrichtung 201 kann die Personenkennung zu der Biometrie-Erfassungseinrichtung 203 übermitteln. Die Biometrie-Erfassungseinrichtung 203 kann die Personenkennung zu dem Identifikationsmerkmalsserver 311 über das Kommunikationsnetzwerk 313 übermitteln, um ein Personenreferenzbild von dem Identifikationsmerkmalsserver 311 abzurufen, und das Personenreferenzbild von dem Identifikationsmerkmalsserver 311 über das Kommunikationsnetzwerk 313 empfangen. Ansprechend auf den Empfang der Personenkennung kann die Biometrie-Erfassungseinrichtung 203 ein Personenbild innerhalb des Zugangsbereichs 303 erfassen, um die Person 301 zu identifizieren. Die Biometrie-Erfassungseinrichtung 203 kann das Personenreferenzbild mit dem Personenbild vergleichen.

Das elektronische Zugangskontrollsystem 200 kann ein eGate-Zugangskontrollsystem sein, welches beispielsweise zur Zugangskontrolle an Grenzübergängen eingesetzt werden kann.

Im Folgenden werden weitere Ausführungsbeispiele des elektronischen Zugangskontrollverfahrens 100 und des elektronischen Zugangskontrollsystems 200 beschrieben.

Das elektronische Zugangskontrollverfahren 100 und das elektronische Zugangskontrollsystem 200 können zur Erhöhung eines Durchsatzes und/oder einer Durchlaufzeit, beispielsweise bei eGate-Zugangskontrollsystemen, eingesetzt werden.

Üblicherweise erfolgen zwei separate Schritte bei der elektronischen Zugangskontrolle. Zunächst wird ein Identifikationsdokument 305 durch eine Person 301 an einer Eingangstür aufgelegt und verifiziert. Anschließend erfolgt eine Verifikation eines biometrischen Merkmals der Person 301 in einem Zwischenbereich zwischen der Eingangstür und einer Ausgangstür. Dabei wird die Erfassung des biometrischen Merkmals, beispielsweise eines gesichtsbiometrischen Merkmals der Person 301, erst dann gestartet, wenn die Eingangstür hinter der Person 301 geschlossen wurde. Dies wird durchgeführt, damit keine andere Person nach der Verifikation des Identifikationsdokumentes 305 in den Zwischenbereich eintreten kann. Die Eingangstür, der Zwischenbereich und die Ausgangstür können eine Schleuse bilden. Gemäß einer Ausführungsform bildet die Zugangsschranke 307 die Eingangstür.

Erfindungsgemäß wird gewährleistet, dass die Person 301, deren Identität schon vor dem Eintreten verifiziert wurde, auch die Person 301 ist, welche eintritt. Somit kann der elektronische Zugangskontrollprozess beschleunigt werden. Die Erfassung eines biometrischen Merkmals, und eine Lebenderkennung, der Person 301 können durch eine Biometrie-Erfassungseinrichtung 203 bereits gestartet werden, und optional auch abgeschlossen werden, wenn die Person 301 das Identifikationsdokument 305 auf eine Identifikations-Erfassungseinrichtung 201 aufgelegt hat und sich noch vor der Eingangstür, befindet.

Erfindungsgemäß wird die Erfassung des biometrischen Merkmals der Person 301, und die Lebenderkennung der Person 301, vor einem Durchtreten der Zugangsschranke 307 in den Zwischenbereich durchgeführt, und innerhalb des Zwischenbereichs erneut eine Erfassung des biometrischen Merkmals durchgeführt, jedoch mit einem verringerten Vergleichsschwellwert des biometrischen Merkmals. Somit kann die Zugangskontrolle weiter beschleunigt werden.

Übliche durchschnittliche Durchlaufzeiten elektronischer Zugangskontrollsysteme liegen im Bereich von 30 bis 50 Sekunden. Das elektronische Zugangskontrollverfahren 100 und das elektronische Zugangskontrollsystem 200 ermöglichen eine Beschleunigung um mehrere Sekunden. Somit kann eine Erhöhung der durchschnittlichen Durchlaufzeiten erreicht werden. Ferner kann eine Anzahl elektronischer Zugangskontrollsysteme an Grenzübergängen bei gleichem Durchsatz an Personen verringert werden.

### BEZUGSZEICHENLISTE

- 100: Elektronisches Zugangskontrollverfahren
- 101: Erfassen eines Identifikationsmerkmals
- 103: Übermitteln des Identifikationsmerkmals
- 105: Erfassen eines biometrischen Merkmals

- 200: Elektronisches Zugangskontrollsystem
- 201: Identifikations-Erfassungseinrichtung
- 203: Biometrie-Erfassungseinrichtung

- 301: Person
- 303: Zugangsbereich
- 305: Identifikationsdokument
- 307: Zugangsschranke
- 309: Personen-Erfassungseinrichtung
- 311: Identifikationsmerkmalsserver
- 313: Kommunikationsnetzwerk

## Patentansprüche

1. Elektronisches Zugangskontrollverfahren (100) zum Identifizieren einer Person (301), wobei der Person (301) ein Identifikationsdokument (305) zugeordnet ist, mit:
Erfassen (101) eines Identifikationsmerkmals der Person (301) in einem Zugangsbereich (303) anhand des Identifikationsdokumentes (305) mittels einer Identifikations-Erfassungseinrichtung (201);
Übermitteln (103) des Identifikationsmerkmals durch die Identifikations-Erfassungseinrichtung (201) zu einer Biometrie-Erfassungseinrichtung (203); und Erfassen (105) eines biometrischen Merkmals der Person (301) durch die Biometrie-Erfassungseinrichtung (203) innerhalb des Zugangsbereichs (303) ansprechend auf den Empfang des Identifikationsmerkmals, um die Person (301) zu identifizieren, wobei das elektronische Zugangskontrollverfahren (100) ein Vergleichen des Identifikationsmerkmals mit dem biometrischen Merkmal durch die Biometrie-Erfassungseinrichtung (203) umfasst,
**dadurch gekennzeichnet, dass** die Erfassung (105) des biometrischen Merkmals der Person (301) vor einem Durchtreten einer Eingangstür (307) in einen Zwischenbereich zwischen der Eingangstür und einer Ausgangstür durchgeführt wird,
wobei die Eingangstür, der Zwischenbereich und die Ausgangstür eine Schleuse bilden, und wobei innerhalb des Zwischenbereichs erneut eine Erfassung des biometrischen Merkmals durchgeführt wird, jedoch mit einem verringerten Vergleichsschwellwert des biometrischen Merkmals, wobei die erneute Erfassung des biometrischen Merkmals erst dann gestartet wird,
wenn die Eingangstür hinter der Person (301) geschlossen wurde, damit keine andere Person nach einer Verifikation des Identifikationsdokuments (305) in den Zwischenbereich eintreten kann, und somit gewährleistet wird, dass die Person (301), deren Identität schon vor dem Eintreten in den Zwischenbereich verifiziert wurde, auch die Person (301) ist, welche in den Zwischenbereich eintritt,
wobei das elektronische Zugangskontrollverfahren (100) ein Erfassen der Person (301) in dem Zugangsbereich (303) durch eine Personen-Erfassungseinrichtung (309), welche als eine Infrarotkamera ausgebildet ist, umfasst,
wobei das Erfassen der Person (301) in dem Zugangsbereich (303) ferner eine Lebenderkennung der Person (301) in dem Zugangsbereich (303) durch die Personen-Erfassungseinrichtung (309) umfasst,
wobei die Lebenderkennung der Person (301) auf Basis einer Erfassung eines Pulses der Person und/oder einer Erfassung einer Körpertemperatur der Person durchgeführt wird, wobei der Puls und die Körpertemperatur der Person unter Verwendung der Infrarotkamera erfasst werden,
wobei das Erfassen der Person (301) in dem Zugangsbereich (303) durch die Personen-Erfassungseinrichtung (309) unter Verwendung eines vorbestimmten Körpermodells oder eines vorbestimmten Bewegungsmodells der Person (301) durchgeführt wird,
wobei das vorbestimmte Körpermodell und/oder das vorbestimmte Bewegungsmodell aus Eigenschaften der menschlichen Biomechanik abgeleitet sind, wobei das vorbestimmte Körpermodell statische Körpereigenschaften von Personen umfassend eine typische Körpergröße oder eine typische Körperbreite anzeigt und wobei das vorbestimmte Bewegungsmodell dynamische Bewegungseigenschaften von Personen umfassend eine typische Geschwindigkeit oder eine typische Beschleunigung der Personen anzeigt.

2. Elektronisches Zugangskontrollverfahren (100) nach Anspruch 1, das biometrische Merkmal der Person (301) bei geöffneter oder bei geschlossener Eingangstür (307) erfasst wird.

3. Elektronisches Zugangskontrollverfahren (100) nach einem der vorstehenden Ansprüche, wobei das biometrische Merkmal der Person (301) ein Personenbild ist, und wobei das Identifikationsmerkmal der Person (301) ein Personenreferenzbild ist.

4. Elektronisches Zugangskontrollverfahren (100) nach einem der vorstehenden Ansprüche, wobei das Erfassen (101) des Identifikationsmerkmals der Person (301) die folgenden Schritte umfasst:
Auslesen einer Personenkennung, welche auf die Person (301) hinweist, aus dem Identifikationsdokument (305) durch die Identifikations-Erfassungseinrichtung (201);
Übermitteln der Personenkennung zu einem Identifikationsmerkmalsserver (311) durch die Identifikations-Erfassungseinrichtung (201), um das Identifikationsmerkmal der Person (301) von dem Identifikationsmerkmalsserver (311) abzurufen; und
Empfangen des Identifikationsmerkmals der Person (301) durch die Identifikations-Erfassungseinrichtung (201) von dem Identifikationsmerkmalsserver (311).

5. Elektronisches Zugangskontrollsystem (200) zum Identifizieren einer Person (301), wobei der Person (301) ein Identifikationsdokument (305) zugeordnet ist, mit:
einer Biometrie-Erfassungseinrichtung (203) zum Erfassen eines biometrischen Merkmals der Person (301) innerhalb eines Zugangsbereichs (303);
einer Identifikations-Erfassungseinrichtung (201) zum Erfassen eines Identifikationsmerkmals der Person (301) in dem Zugangsbereich (303) anhand des Identifikationsdokumentes (305), wobei die Identifikations-Erfassungseinrichtung (201) ausgebildet ist, das Identifikationsmerkmal zu der Biometrie-Erfassungseinrichtung (203) zu übermitteln;
wobei die Biometrie-Erfassungseinrichtung (203) ausgebildet ist, ansprechend auf den Empfang des Identifikationsmerkmals das biometrische Merkmal der Person (301) innerhalb des Zugangsbereichs (303) zu erfassen, um die Person (301) zu identifizieren, wobei die Biometrie-Erfassungseinrichtung (203) ausgebildet ist, das Identifikationsmerkmal mit dem biometrischen Merkmal zu vergleichen,
**dadurch gekennzeichnet, dass** das elektronische Zugangskontrollsystem (200) ferner eine Schleuse aufweist, die aus einer Eingangstür (307), einer Ausgangstür und einem sich zwischen der Eingangstür (307) und der Ausgangstür liegendes Zwischenbereich besteht, wobei das elektronische Zugangskontrollsystem (202) ausgebildet ist, die Erfassung (105) des biometrischen Merkmals der Person (301) vor einem Durchtreten der Eingangstür (307) in den Zwischenbereich durchzuführen, und innerhalb des Zwischenbereichs erneut eine Erfassung des biometrischen Merkmals durchzuführen, jedoch mit einem verringerten Vergleichsschwellwert des biometrischen Merkmals, wobei die erneute Erfassung des biometrischen Merkmals erst dann gestartet wird, wenn die Eingangstür hinter der Person (301) geschlossen wurde, damit keine andere Person nach einer Verifikation des Identifikationsdokuments (305) in den Zwischenbereich eintreten kann, und somit gewährleistet wird, dass die Person (301), deren Identität schon vor dem Eintreten in den Zwischenbereich verifiziert wurde, auch die Person (301) ist, welche in den Zwischenbereich eintritt, und
einer Personen-Erfassungseinrichtung (309), welche als eine Infrarotkamera ausgebildet ist, zum Erfassen der Person (301) in dem Zugangsbereich (303),
wobei die Personen-Erfassungseinrichtung (309) ferner ausgebildet ist beim Erfassen der Person (301) in dem Zugangsbereich (303) ferner eine Lebenderkennung der Person (301) in dem Zugangsbereich (303),
auf Basis einer Erfassung eines Pulses der Person und/oder einer Erfassung einer Körpertemperatur der Person durchzuführen,
wobei der Puls und die Körpertemperatur der Person unter Verwendung der Infrarotkamera erfasst werden,
wobei die Personen-Erfassungseinrichtung (309) ferner ausgebildet ist das Erfassen der Person (301) in dem Zugangsbereich (303) unter Verwendung eines vorbestimmten Körpermodells oder eines vorbestimmten Bewegungsmodells der Person (301) durchzuführen,
wobei das vorbestimmte Körpermodell und/oder das vorbestimmte Bewegungsmodell aus Eigenschaften der menschlichen Biomechanik abgeleitet sind, wobei das vorbestimmte Körpermodell statische Körpereigenschaften von Personen umfassend eine typische Körpergröße oder eine typische Körperbreite anzeigt und wobei das vorbestimmte Bewegungsmodell dynamische Bewegungseigenschaften von Personen umfassend eine typische Geschwindigkeit oder eine typische Beschleunigung der Personen anzeigt.

6. Elektronisches Zugangskontrollsystem (200) nach Anspruch 5, welches ferner umfasst:
einen Identifikationsmerkmalsserver (311) zum Bereitstellen eines Identifikationsmerkmals der Person (301), insbesondere eines Personenreferenzbildes, über ein Kommunikationsnetzwerk (313).

7. Elektronisches Zugangskontrollsystem (200) nach Anspruch 5 oder 6, wobei das elektronische Zugangskontrollsystem (200) ein eGate-Zugangskontrollsystem ist.

8. Computerprogramm mit einem Programmcode zum Ausführen des elektronischen Zugangskontrollverfahrens (100) nach einem der Ansprüche 1 bis 4, wenn das Computerprogramm auf einem programmtechnisch eingerichteten Zugangskontrollsystem ausgeführt wird.

## Claims

1. An electronic access control method (100) for identifying a person (301), wherein an identification document (305) is associated with the person (301), comprising:
sensing (101) an identification characteristic of the person (301) in an access region (303) on the basis of the identification document (305) by means of an identification sensing device (201);
transmitting (103) the identification characteristic by means of the identification sensing device (201) to a biometric sensing device (203); and
sensing (105) a biometric characteristic of the person (301) by means of the biometric sensing device (203) within the access region (303) in response to the receipt of the identification characteristic in order to identify the person (301), wherein the electronic access control method (100) comprises comparing the identification characteristic to the biometric characteristic by means of the biometric sensing device (203),
**characterized in that** the sensing (105) of the biometric characteristic of the person (301) is performed prior to a passing through an entrance door in a transitional area between the entrance door and an exit door,
wherein the entrance door, the transitional area and the exit door form an air lock, and wherein a sensing of the biometric characteristic is then again performed within the transitional area, albeit at a lower biometric characteristic comparison threshold, wherein the once again sensing of the biometric characteristic does not start until the entrance door behind the person is closed, so that no other person can enter into the transitional area after verification of the identification document (305), so that it can be ensured that the person whose identity had already been verified prior to entering is also the person (301) who enters into the transitional area,
wherein the electronic access control method (100) comprises a sensing of the person (301) in the access region (303) by means of a person sensing device (309), which is designed as an infrared camera,
wherein the sensing of the person (301) in the access region (303) includes also a liveness detection of the person (301) in the access region (303) by means of the person sensing device (309),
wherein the liveness detection of the person (301) is performed on the basis of a sensing of a pulse of the person and/or a sensing of a body temperature of the person, wherein the pulse and the body temperature of the person are sensed using the infrared camera,
wherein the sensing of the person (301) in the access region (303) by means of the person sensing device (309) is performed by using a predetermined body model or a predetermined motion model of the person (301),
wherein the predetermined body model and/or predetermined motion model are derived from characteristics of human biomechanics, wherein the predetermined body model indicates static body characteristics of persons comprising a typical body size or typical body width, and wherein the predetermined motion model indicates dynamic motion characteristics of persons comprising a typical speed or typical acceleration of persons.

2. The electronic access control method (100) according to claim 1, wherein the biometric characteristic of the person (301) is sensed when the entrance door is open or closed.

3. The electronic access control method (100) according to one of the preceding claims, wherein the biometric characteristic of the person (301) is a photograph of the person, and wherein the identification characteristic of the person (301) is a personal reference image.

4. The electronic access control method (100) according to one of the preceding claims, wherein the sensing (101) of the identification characteristic of the person (301) comprises the following steps:
reading out a personal identifier providing an indication of the person (301) from the identification document (305) by means of the identification sensing device (201);
transmitting the personal identifier to an identification characteristic server (311) by means of the identification sensing device (201) in order to retrieve the identification characteristic of the person (301) from the identification characteristic server (311); and
receiving the identification characteristic of the person (301) by means of the identification sensing device (201) from the identification characteristic server (311).

5. An electronic access control system (200) for identifying a person (301), wherein an identification document (305) is associated with the person (301), comprising:
a biometric sensing device (203) for sensing a biometric characteristic of the person (301) within an access region (303); and
an identification sensing device (201) for sensing an identification characteristic of the person (301) within the access region (303) on the basis of the identification document (305), wherein the identification sensing device (201) is designed to transmit the identification characteristic to the biometric sensing device (203);
wherein the biometric sensing device (203) is designed to sense the biometric characteristic of the person (301) within the access region (303) in response to the receipt of the identification characteristic in order to identify the person (301), wherein the biometric sensing device (203) is designed to compare the identification characteristic to the biometric characteristic,
**characterized in that** the electronic access control system (200) further comprises an air lock, which consists of an entrance door (307), an exit door and a transitional area lying between the entrance door (307) and the exit door, wherein the electronic access control system (202) is designed to perform the sensing (105) of the biometric characteristic of the person (301) prior to a passing through the entrance door (307) in the transitional area, and to perform then again a sensing of the biometric characteristic within the transitional area, albeit at a lower biometric characteristic comparison threshold, wherein the once again sensing of the biometric characteristic does not start until the entrance door behind the person is closed, so that no other person can enter into the transitional area after verification of the identification document (305), so that it can be ensured that the person whose identity had already been verified prior to entering is also the person (301) who enters into the transitional area, and
a person sensing device (309), which is designed as an infrared camera, for sensing the person (301) in the access region (303),
wherein the person sensing device (309) is further designed to perform a liveness detection of the person (301) in the access region (303) by means of the person sensing device (309) when sensing the person (301) in the access region (303) on the basis of a sensing of a pulse of the person and/or a sensing of a body temperature of the person, wherein the pulse and the body temperature of the person are sensed using the infrared camera,
wherein the person sensing device (309) is further designed to perform the sensing of the person (301) in the access region (303) by using a predetermined body model or a predetermined motion model of the person (301),
wherein the predetermined body model and/or predetermined motion model are derived from characteristics of human biomechanics, wherein the predetermined body model indicates static body characteristics of persons comprising a typical body size or typical body width, and wherein the predetermined motion model indicates dynamic motion characteristics of persons comprising a typical speed or typical acceleration of persons.

6. The electronic access control system (200) according to claim 5, further comprising:
an identification characteristic server (311) for providing an identification characteristic of the person (301), in particular a personal reference image, via a communication network (313).

7. The electronic access control system (200) according to claim 5 or 6, wherein the electronic access control system (200) is an eGate access control system.

8. A computer program comprising a program code for executing the electronic access control method (100) according to one of claims 1 to 4 when the computer program is run on an electronic access control system being technically programmed.

## Revendications

1. Procédé de contrôle d'accès électronique (100) pour identifier une personne (301), la personne (301) étant attribuée un document d'identification (305), avec:
Détecter (101) une caractéristique d'identification de la personne (301) dans une zone d'accès (303) sur la base du document d'identification (305) au moyen d'un dispositif de détection d'identification (201);
Transmettre (103) la caractéristique d'identification par le dispositif de détection d'identification (201) à un dispositif de détection de biométrie (203); et
Détecter (105) une caractéristique biométrique de la personne (301) par le dispositif de détection biométrique (203) dans la zone d'accès (303) en réponse à la réception de la caractéristique d'identification afin d'identifier la personne (301), dans lequel le procédé de contrôle d'accès électronique (100) comprend comparer la caractéristique d'identification avec la caractéristique biométrique par le dispositif de détection biométrique (203),
**caractérisé en ce que** la détection de la caractéristique biométrique de la personne (301) est effectuée avant l'entrée par une porte d'entrée (307) dans une zone intermédiare entre la porte d'entrée et une porte de sortie,
dans lequel la porte d'entrée, la zone intermédiare et la porte de sortie forment un sas, et dans lequel une détection de la caractéristique biométrique est effectuée à nouveau dans la zone intermédiare, pourtant avec une seuil de la caractéristique biométrique réduite,
dans lequel la nouvelle détection de la caractéristique biométrique commence seulement, si la porte d'entrée est fermée derrière la personne (301), de sorte qu'aucune d'autre personne puisse entrer dans la zone intermédiare après la vérification du document d'identification (305), et de sorte qu'on puisse assurer que la personne (301), dont l'identité a déjà été verifiée avant l'entrée dans la zone intermédiare est aussi la personne (301), laquelle est entrée dans la zone intermédiare,
dans lequel le procédé de contrôle d'accès électronique (100) comprend détecter la personne dans la zone d'accès (303) par un dispositif de détection de personne (309), lequel est formé comme une caméra infrarouge,
dans lequel la détection de la personne (301) dans la zone d'accès (303) comprend aussi une détection de vie de la personne (301) dans la zone d'accès (303) par le dispositif de détection de personne (309),
et dans lequel la détection de vie de la personne (301) est effectuée sur la base d'une détection d'un pouls de la personne et/ou d'une détection d'une température de corps de la personne,
dans lequel le pouls et la température de corps de la personne sont détectés en utilisant la caméra infrarouge,
dans lequel la détection de la personne (301) dans la zone d'accès (303) par le dispositif de détection de personne (309) est effectuée en utilisant un modèle corporel prédéterminé ou un modèle de mouvement prédéterminé de la personne (301),
dans lequel le modèle corporel prédéterminé et/ou le modèle de mouvement prédéterminé sont dérivés de propriétés biomécaniques humaines, dans lequel le modèle corporel prédéterminé indique des propriétés statiques de personnes comprenant une hauteur de corps typique ou une largeur de corps typique et dans lequel le modèle de mouvement prédéterminé indique des propriétés de mouvement dynamiques de personnes comprenant une vitesse typique ou une accélération typique de personnes.

2. Procédé de contrôle d'accès électronique (100) selon la revendication 1, dans lequel la caractéristique biométrique de la personne (301) est détectée lorsque la porte d'entrée est ouverte ou fermée.

3. Procédé de contrôle d'accès électronique (100) selon l'une des revendications précédentes, dans lequel la caractéristique biométrique de la personne (301) est une image de personne, et dans lequel la caractéristique d'identification de la personne (301) est une image de référence de personne.

4. Procédé de contrôle d'accès électronique (100) selon l'une des revendications précédentes, dans lequel la détection (101) de la caractéristique d'identification de la personne (301) comprend les étapes suivantes:
lire une identification de personne, qui indique la personne (301), du document d'identification (305) par le dispositif de détection d'identification (201);
transmettre l'identification de personne à un serveur d'identification de caractéristiques (311) par le dispositif de détection d'identification (201) afin de récupérer la caractéristique d'identification de la personne (301) du serveur d'identification de caractéristiques (311); et recevoir la caractéristique d'identification de la personne (301) par le dispositif de détection d'identification (201) du serveur de caractéristique d'identification (311).

5. Système de contrôle d'accès électronique (200) pour identifier une personne (301), la personne (301) étant attribuée un document d'identification (305), comprenant:
un dispositif de détection biométrique (203) pour détecter une caractéristique biométrique de la personne (301) dans une zone d'accès (303);
un dispositif de détection d'identification (201) pour détecter une caractéristique d'identification de la personne (301) dans la zone d'accès (303) sur la base du document d'identification (305), le dispositif de détection d'identification (201) étant conçu pour transmetter la caractéristique d'identification au dispositif de détection biométrique (203 );
dans lequel le dispositif de détection biométrique (203) est conçu de détecter la caractéristique biométrique de la personne (301) dans la zone d'accès (303) en réponse à la réception de la caractéristique d'identification, afin d'identifier la personne (301),
dans lequel le dispositif de détection biométrique (203) est conçu de comparer la caractéristique d'identification avec la caractéristique biométrique,
**caractérisé en ce que** le système de contrôle d'accès électronique (200) comprend aussi un sas, lequel est formé d'une porte d'entrée (307), d'une porte de sortie et d'une zone intermédiare étant située entre la porte d'entrée (307) et la porte de sortie,
dans lequel le système de contrôle d'accès électronique (200) est conçu d'effectuer la détection de la caractéristique biométrique de la personne (301) avant l'entrée par la porte d'entrée (307) dans la zone intermédiare, et d'effectuer à nouveau une détection de la caractéristique biométrique dans la zone intermédiare, pourtant avec une seuil de la caractéristique biométrique réduite,
dans lequel la nouvelle détection de la caractéristique biométrique commence seulement, si la porte d'entrée est fermée derrière la personne (301), de sorte qu'aucune d'autre personne puisse entrer dans la zone intermédiare après la vérification du document d'identification (305), et de sorte qu'on puisse assurer que la personne (301), dont l'identité a déjà été verifiée avant l'entrée dans la zone intermédiare est aussi la personne (301), laquelle est entrée dans la zone intermédiare,
un dispositif de détection de personne (309), lequel est formé comme une caméra infrarouge, pour détecter la personne dans la zone d'accès (303),
dans lequel le dispositif de détection de personne (309) est aussi conçu lors de la détection de la personne (301) dans la zone d'accès (303) d'effectuer aussi une détection de vie de la personne (301) dans la zone d'accès (303) sur la base d'une détection d'un pouls de la personne et/ou d'une détection d'une température de corps de la personne,
dans lequel le pouls et la température de corps de la personne sont détectés en utilisant la caméra infrarouge,
dans lequel le dispositif de détection de personne (309) est aussi conçu d'effectuer la détection de la personne (301) dans la zone d'accès (303) en utilisant un modèle corporel prédéterminé ou un modèle de mouvement prédéterminé de la personne (301),
dans lequel le modèle corporel prédéterminé et/ou le modèle de mouvement prédéterminé sont dérivés de propriétés biomécaniques humaines, dans lequel le modèle corporel prédéterminé indique des propriétés statiques de personnes comprenant une hauteur de corps typique ou une largeur de corps typique et dans lequel le modèle de mouvement prédéterminé indique des propriétés de mouvement dynamiques de personnes comprenant une vitesse typique ou une accélération typique de personnes.

6. Système de contrôle d'accès électronique (200) selon la revendication 5, comprenant en outre: un serveur d'identification de caractéristiques (311) pour fournir une caractéristique d'identification de la personne (301), en particulier une image de référence de personne, via un réseau de communication (313).

7. Système de contrôle d'accès électronique (200) selon la revendication 5 ou 6, dans lequel le système de contrôle d'accès électronique (200) est un système de contrôle d'accès eGate.

8. Programme informatique avec un code de programme pour exécuter le procédé de contrôle d'accès électronique (100) selon l'une des revendications 1 à 4 lorsque le programme informatique est exécuté sur un système de contrôle d'accès électronique étant configuré en termes de technologie de programme.
